# EUROPÄISCHE PATENTSCHRIFT

(11) **EP 0 633 862 B1**
(45) Veröffentlichungstag und Bekanntmachung des Hinweises auf die Patenterteilung: **10.01.1996**
(21) Anmeldenummer: 93907852.3
(22) Anmeldetag: 30.03.1993
(51) Int. Cl.: B65F 3/02, B65F 1/14

(54) **VERFAHREN UND VORRICHTUNG ZUR UNTERSUCHUNG VON MÜLL NACH METALLBESTANDTEILEN**
PROCESS AND DEVICE FOR TESTING GARBAGE FOR METALLIC ELEMENTS
PROCEDE ET DISPOSITIF VISANT A RECHERCHER LES ELEMENTS METALLIQUES CONTENUS DANS LES DECHETS MENAGERS

(30) Priorität: 06.04.1992 DE 4211545
(43) Veröffentlichungstag der Anmeldung: 18.01.1995
(73) Patentinhaber: MAIER, Hans-Jürgen, D-72072 Tübingen 1 (DE)
(72) Erfinder: MAIER, Hans-Jürgen, D-72072 Tübingen 1 (DE)
(74) Vertreter: Möbus, Rudolf, Dipl.-Ing.
(86) Internationale Anmeldenummer: EP9300763
(87) Internationale Veröffentlichungsnummer: WO9319999

(56) Entgegenhaltungen:
- US-A- 4 266 193
- US-A- 4 494 657
- US-A- 4 742 339

## Beschreibung

Die Erfindung betrifft ein Verfahren und ein Müllfahrzeug mit einer Vorrichtung zur Untersuchung von in einem Müllbehälter gesammeltem Müll nach Metallbestandteilen.

Es erfolgt heutzutage noch häufig ein ungetrenntes Sammeln von Haus- bzw. Gewerbemüll in einem einzigen Sammelbehälter, wobei dieser Müll anschließend entweder auf einer Mülldeponie abgelagert oder in einer Müllverbrennungsanlage verbrannt wird. Hierbei stellen Metallabfälle wegen ihrer stofflichen Zusammensetzung, insbesondere ihrem Gehalt an Schwermetallen sowie beispielsweise wegen Farb- und Lösungsmittelresten und sonstigen Chemikalien, die insbesondere in Metallbüchsen oder Spraydosen vorhanden sein können, ein besonderes Problem dar. Von Abfalldeponien können die Schwermetalle und die Chemikalien in das Grundwasser oder in Oberflächengewässer eindringen und diese verunreinigen. In Müllverbrennungsanlagen können durch Metallabfälle giftige Abgase entstehen, die selbst durch teure Reinigungsprozesse vor der Abgabe in die Luft nicht vollständig ausgefiltert werden können. Insofern ist es aus ökologischen Gründen wünschenswert, zumindest Metallabfälle getrennt von anderen Müllsorten zu sammeln und zu entsorgen. Aber auch angesichts der Rohstoffknappheit besteht ein Interesse daran, verschiedene Müllsorten getrennt zu sammeln und dem Recycling zuzuführen. Dies gilt insbesondere für Glas, Papier, kompostierbaren Biomüll und Altmetall. Das Recycling solcher Stoffe läßt sich jedoch nur dann rentabel durchführen, wenn die Abfälle homogen sind, so daß ein Sortieren des Mülls vor der Wiederverwertung entfällt. Dies gilt insbesondere für Biomüll, der frei von Schwermetallen sein muß, um einen Kompost zu ergeben, der in der Landwirtschaft eingesetzt werden kann. Andererseits stellt gerade die Kompostherstellung die wichtigste Entlastung immer knapper werdender Deponiekapazitäten dar.

Der einfachste Weg zur Gewährleistung homogener Abfälle besteht im konsequent getrennten Sammeln der einzelnen Müllsorten beim Müllproduzenten, d. h. Haushalten und Gewerbebetrieben selbst. Das Umweltbewußtsein der Bevölkerung ist zwar in den letzten Jahren stark angestiegen, doch wird das getrennte Sammeln von Müll häufig aus Bequemlichkeit oder Gedankenlosigkeit nicht konsequent genug durchgeführt. Besonders störend erweisen sich dabei aus obengenannten Gründen Metallbestandteile in Müllcontainern für spezielle Abfälle, in denen sie nichts zu suchen haben. Zwar ist in der US-PS 4,266,193 eine Vorrichtung zur Untersuchung von Abfallbehältern nach Metallgegenständen, insbesondere Eßbestecken in Kantinenabfällen und dergleichen, bereits vorgeschlagen worden. Hier ist jedoch das Ziel, die wertvollen Metallgegenstände wieder aus dem Abfall zurückgewinnen zu können.

Der Erfindung liegt die Aufgabe zugrunde, eine Kontrollmöglichkeit des Mülls auf Metallbestandteile bereits bei der Abholung durch ein Müllfahrzeug beim Müllerzeuger zu schaffen.

Die Aufgabe wird mit einem Verfahren der eingangs genannten Art erfindungsgemäß dadurch gelöst, daß der Müllbehälter beim Müllerzeuger vor der Entleerung und Abholung durch ein Müllfahrzeug mittels mindestens einer mit dem Fahrzeug verbundenen Metallsonde abgetastet wird und bei Detektieren von Metall ein elektrisches und/oder akustisches und/oder optisches Signal erzeugt wird. Dabei kann die mindestens eine Metallsonde ein impulsförmiges oder kontinuierliches Wirbelstromfeld erzeugen, oder sie kann den Müllbehälter mit elektromagnetischen Wellen durchstrahlen. Mit dem erfindungsgemäßen Verfahren läßt sich somit zuverlässig feststellen, ob ein Haushalt oder Gewerbebetrieb Metallabfälle in die untersuchte Mülltonne geworfen hat oder nicht. In einer ersten Stufe zur Gewöhnung der Bevölkerung an ein separates Sammeln von Metallabfällen könnten bei der Detektierung von Metall entsprechende Aufkleber mit einem Appell zum umweltbewußten Verhalten an den entsprechenden Mülltonnen angebracht werden, um so ein konsequenteres Trennen der Müllsorten beim Erzeuger zu erreichen. Nach dieser ersten Phase kann dann auch dazu übergegangen werden, den Müllbehälter bei einer Detektierung von Metall nicht mehr zu entleeren. Bei einer Abholung mit einem Fahrzeug mit mindestens einer Hubvorrichtung für Müllbehälter kann dazu beim Detektieren von Metall mit der Sonde eine Blockierung der jeweiligen Hubvorrichtung ausgelöst werden, so daß auch ein versehentliches Entleeren einer Metall enthaltenden Mülltonne durch das Müllabfuhrpersonal ausgeschlossen ist. Eine weitere Möglichkeit zur Motivierung der Bevölkerung, ihren Müll nach Sorten getrennt zu sammeln, besteht darin, eine deutlich erhöhte Gebühr zu verlangen, wenn Metallabfälle in den Müllbehältern festgestellt werden. Hierzu kann ein am Müllbehälter angeordneter Code zur Identifizierung des Müllerzeugers gelesen und die Anzahl der Metalldetektierungen in einem bestimmten Zeitraum je Müllerzeuger abgespeichert werden. Der Müllerzeuger erhält dann viertel- oder halbjährliche Abrechnungen mit Strafgebühren, deren Höhe von der Häufigkeit der Detektion von Metallabfällen in seiner Mülltonne abhängt. Auch der umgekehrte Anreiz, d. h. eine Verringerung der Müllgebühren bei konsequentem Aussortieren von Metallmüll, ist denkbar. Durch das erfindungsgemäße Verfahren können insbesondere auch die Müllgebühren für Biomüll im Vergleich zu Restmüll gesenkt werden. Ein Mißbrauch des Biomüllbehälters für andere Müllsorten mit für die Kompostherstellung nicht tolerierbaren Metallbestandteilen kann durch die Überwachung direkt beim Müllerzeuger vor der Entleerung des Biomüllbehälters zuverlässig unterbunden werden.

Das erfindungsgemäße Müllfahrzeug weist eine Vorrichtung zur Untersuchung von in Behältern gesammeltem Müll nach Metallbestandteilen auf. Diese Vorrichtung kann mindestens eine Metallsonde und eine Anzeigeeinrichtung aufweisen. Die mindestens eine Metallsonde und die Anzeigeeinrichtung können dabei zweckmäßigerweise an die Stromversorgung des Müllfahrzeugs anschließbar sein. Die Anordnung der Metallsonde oder -sonden am Müllfahrzeug gewährleistet, daß diese bei jeder Fahrt des Müllfahrzeugs mitgeführt werden und zum Einsatz gebracht werden können. Die mindestens eine Metallsonde kann dabei als abnehmbares Handgerät ausgestaltet sein, wobei die Untersuchung der Müllbehälter manuell durch Abfahren der Behälteraußenseiten mit der Sonde oder den Sonden erfolgt. Dies stellt eine sehr preiswerte Lösung dar, die auch noch nachträglich an jedem Müllfahrzeug oder auch an jedem anderen Fahrzeug zur Durchführung von Stichprobenkontrollen anbringbar ist. Eine komfortablere Lösung besteht darin, die mindestens eine Metallsonde im Bereich einer Müllbehälter-Hubvorrichtung am Müllfahrzeug oder an der Hubvorrichtung selbst anzuordnen. Auf diese Weise werden die Müllbehälter beim Aufnehmen auf das Fahrzeug automatisch nach Metall untersucht, ein manuelles Eingreifen ist nicht mehr erforderlich. Es erfolgt dadurch eine vollständige Kontrolle aller Müllbehälter, die objektiv und fehlerfrei ist und im Gegensatz zu Stichprobenkontrollen nicht zu einem Gefühl des Schikaniertwerdens bei einzelnen Müllerzeugern führt. Die mindestens eine Metallsonde kann dabei beweglich am Müllfahrzeug oder der Hubvorrichtung geführt sein, um die Außenseite des Müllbehälters mindestens teilweise abfahren zu können. Die Metallsonde kann auch mit der Antriebseinheit einer Hubvorrichtung des Müllfahrzeugs gekoppelt sein, um diese bei Detektierung eines Metallgegenstandes im Müllbehälter zu blockieren und damit ein Entleeren des Müllbehälters zu verhindern. Für die mindestens eine Metallsonde sind verschiedene Ausführungsformen denkbar. Sie kann ringförmig ausgebildet sein mit einem Durchmesser, der größer ist als der Außendurchmesser der Müllbehälter. Sie kann damit den gesamten Umfang des Müllbehälters umgreifen und über die Länge des Behälters verfahren werden, um eine Untersuchung des Behälterinhalts zu erlauben. In einer weiteren Ausführungsform ist die Metallsonde stabförmig ausgebildet, wobei die Länge des Stabes mindestens der Höhe des Müllbehälters entspricht. Auf diese Weise kann durch eine Horizontalbewegung der Sonde entlang mindestens einer Außenseite des Müllbehälters dessen Inhalt nach Metallbestandteilen abgesucht werden. Oder die Sonden sind schleifenförmig ausgeführt und parallel zu den Seiten des Müllbehälters angeordnet. Auch eine tellerförmige Ausführung der Metallsonden ist möglich. Die beschriebenen Sonden lassen sich außerdem als batteriebetriebenes Gerät für den mobilen Einsatz ausbilden oder an speziellen Kontrollfahrzeugen anordnen, um Stichprobenuntersuchungen von Müllbehältern unabhängig von deren Entleerung oder Abholung durchführen zu können. Die Untersuchung des Behälterinhalts läßt sich auch dadurch ausführen, daß die Metallsonde insbesondere an einem Müllfahrzeug fest angeordnet ist und der Behälter relativ zu ihr bewegt wird. Insbesondere bei fest an einem Fahrzeug angeordneten Metallsonden können zweckmäßigerweise Einrichtungen zur Kompensation von Einflüssen von Metallgegenständen außerhalb des Müllbehälters vorgesehen sein, um Störungen z. B. durch das Fahrzeug, das ja weitgehend selbst aus Metall besteht, zu vermeiden. Solche Kompensationseinrichtungen können beispielsweise rein passiv wirkende Abschirmvorrichtungen oder aber aktiv wirkende Kompensationsspulen sein.

Desweiteren kann an der Vorrichtung sowohl die Empfindlichkeit der Metallsonden als auch deren Selektionsverhalten hinsichtlich bestimmter Metallsorten einstellbar sein.

Falls die Untersuchungsergebnisse bestimmten Müllerzeugern zugeordnet werden sollen, kann die Vorrichtung eine Leseeinrichtung zur Aufnahme eines Benutzercodes an einem Müllbehälter aufweisen. Fur eine spätere Auswertung der Daten kann hierbei die Leseeinrichtung und die Metallsonde mit einer Datenverarbeitungseinrichtung mit Speicher verbunden sein. Es ist außerdem möglich, die Vorrichtung mit einer Etiketten-Spendeeinrichtung zu versehen, um die Müllbehälter mit Metallbestandteilen im Müll mit Aufklebern versehen zu können, die einen Appell zur Mülltrennung aufweisen. In weiteren Ausgestaltungen der erfindungsgemäßen Vorrichtung kann auch die Schwere und Art der festgestellten Verunreinigung des Mülls mit Metallbestandteilen je Müllerzeuger festgehalten und bei der Festsetzung der Müllgebühren berücksichtigt werden. Bei Müllfahrzeugen mit mehreren Aufnahmekammern für verschiedene Müllsorten kann bei Detektion von Metall in einem Müllbehälter eine Weiche betätigt werden, die dafür sorgt, daß der Inhalt dieses Behälters in eine Kammer für Restmüll und nicht in die Kammer für Biomüll, an den zur Herstellung von Kompost besondere Reinheitsanforderungen gestellt werden, gelangt. Auf diese Weise können mit einer Fahrt sowohl Biomüll- als auch Restmüllbehälter geleert werden. Ein Code am Müllbehälter zeigt die Müllsorte an, und die Metallsonde meldet eventuelle Metallverunreinigungen in einem Biomüllbehälter. Ist auch ein Benutzer-Identifikationscode am Müllbehälter angeordnet, so können festgestellte Verunreinigungen bei der Festsetzung der Müllgebühren berücksichtigt werden und der Benutzer beispielsweise durch ein aufgeklebtes Etikett am Müllbehälter darüber informiert werden.

Nachfolgend werden bevorzugte Ausführungsformen anhand der Zeichnungen näher erläutert.

Im einzelnen zeigen:
- Fig. 1: eine schematische Darstellung einer ersten Vorrichtung;
- Fig. 2: eine schematische Darstellung einer zweiten Vorrichtung;
- Fig. 3: ein Blockschaltbild der elektronischen Elemente einer erfindungsgemäßen Vorrichtung;
- Fig. 4: eine schematische Darstellung einer Vorrichtung mit einer Abschirmeinrichtung.

Fig. 1 zeigt ein Müllfahrzeug 10 mit einer Hubvorrichtung 11 für einen Müllbehälter 12. Am hinteren Ende des Müllfahrzeugs 10 ist eine Metallsonde 13 angeordnet. Sie ist über ein Stromkabel 14 mit der Stromversorgung des Müllfahrzeugs 10 verbunden. Die Sonde 13 kann einem nicht dargestellten Halter am Fahrzeug 10 entnommen werden, über den Müllbehälter 12 gestülpt und über dessen Länge verfahren werden, wodurch der gesamte Inhalt des Behälters 12 auf metallische Gegenstände untersucht werden kann. Die Sonde 13 weist hierzu eine ringförmige Gestalt mit einer Öffnung, deren Durchmesser größer ist als derjenige des Müllbehälters 12, auf. Dabei kann die Sonde 13 sowohl ein kontinuierliches als auch ein impulsförmiges Wirbelstromfeld erzeugen oder aber den Müllbehälter 12 mit elektromagnetischen Wellen durchstrahlen.

Im Gegensatz dazu ist die Metallsonde 15 in Fig. 2 stabförmig ausgebildet und nicht entnehmbar an der Hubvorrichtung 11 des Müllfahrzeugs 10 angeordnet. Das untere Ende der Sonde 15 ist dabei in einer Schiene 16 senkrecht zur Zeichenebene verschiebbar angeordnet. Nach Aufnahme des Müllbehälters 12 auf die Fußplatte 17 der Hubvorrichtung 11 wird die Metallsonde 15 horizontal entlang der Vorderseite des Müllbehälters 12 entlanggefahren und dabei der Inhalt des Behälters 12 nach Metallgegenständen durchsucht. Anstelle der stabförmigen Metallsonde 15 wäre auch eine feste Anordnung einer ringförmigen Sonde ähnlich derjenigen aus Fig. 1 an der Hubvorrichtung 11 denkbar. Der Ring der Metallsonde könnte beispielsweise parallel zur Fußplatte 17 in einer Entfernung, die größer ist als die Höhe des Müllbehälters 12, angeordnet sein und in senkrechter Richtung über den Behälter 12 verfahren werden, sobald dieser auf die Fußplatte 17 aufgenommen worden ist. Zusätzlich können an der Hubeinrichtung 11 oder am Fahrzeug 10 auch Leseeinrichtungen zur Aufnahme eines Benutzercodes oder eines am Müllbehälter 12 angebrachten Codes zur Identifizierung der im Behälter gesammelten Müllsorte angeordnet sein. Eine solche Leseeinrichtung ist im Blockschaltbild nach Fig. 3 durch die Bezugsziffer 20 gekennzeichnet. Sie kann beispielsweise aus einem Lesestift oder einer Kamera bestehen. Der von ihr aufgenommene Code wird in einer Entschlüsselungseinrichtung 21 entschlüsselt und einer Datenverarbeitungsanlage 22 zugeführt. Der Datenverarbeitungsanlage 22 wird außerdem das Signal einer Metallsonde 23 zugeleitet und mit der Information über den Benutzer der gerade untersuchten Mülltonne zusammengefügt und in einer Speichereinheit 24 abgespeichert. Die gespeicherten Daten können später bei der Erstellung einer Rechnung für die Müllgebühren ausgewertet werden. Müllerzeuger, die keine systematische Trennung von Metallabfällen und anderem Müll vorgenommen haben, werden je nach Häufigkeit von detektierten Metallabfällen entsprechend stärker zur Kasse gebeten. Die Metallsonde 23 ist zudem mit einer Anzeigeeinrichtung, hier einer Signallampe 25 verbunden, die jedesmal dann leuchtet, wenn mit der Metallsonde 23 Metallgegenstände in einem Müllbehälter entdeckt wurden. Auf diese Weise ist auch eine optische Kontrolle des Metallgehalts einzelner Mülltonnen möglich. Die Metallsonde 23 ist außerdem mit einer Antriebseinheit 26 einer Hubvorrichtung eines Müllfahrzeugs verbunden, wodurch bei Detektierung von Metallabfällen die Entleerung dieses Behälters verhindert werden kann. Bei Anordnung einer erfindungsgemäßen Vorrichtung an einem Müllfahrzeug mit mehreren Kammern kann die Metallsonde 23 auch mit einer Weiche 27 verbunden werden, so daß bei Detektieren von Metall der Inhalt des entsprechenden Behälters in die Kammer für Restmüll umgeleitet werden kann. Außerdem ist eine Etiketten-Spendeeinrichtung 28 mit der Metallsonde 23 verbunden, um Müllbehälter mit Metallbestandteilen im Inhalt entsprechend markieren zu können und ihre Benutzer damit zum Mülltrennen aufzufordern.

Die Datenverarbeitungseinrichtung 22 ist mit einer Eingabeeinheit 29 verbunden, über die die Empfindlichkeit der Metallsonde 23 und ihr Selektionsverhalten bezüglich bestimmter Metallsorten vorgewählt werden kann. Die entsprechende Information wird von der Datenverarbeitungseinrichtung 22 über eine gestrichelt eingezeichnete Leitung 31 an die Metallsonde 23 weitergeleitet. Empfindlichkeit und Selektionsverhalten der Metallsonde 23 können aber auch durch Tastenwahl an der Sonde selbst oder durch eine Magnetkarte oder ein Steckmodul einstellt werden.

Die Datenverarbeitungseinrichtung und über diese auch alle anderen Komponenten der Vorrichtung sind mit einer Stromversorgung 30 eines Müllfahrzeugs verbunden.

Fig. 4 zeigt schematisch ein weiteres Ausführungsbeispiel einer Vorrichtung zur Metallerkennung im Inhalt eines Müllbehälters 12 mit einem Abschirmblech 32, das seitlich abgebogen ist. Zwischen den seitlichen Schürzen 33 und 34 des Abschirmblechs 32 sind insgesamt sechs tellerförmige Metallsonden 35 so angeordnet, daß sich jeweils drei der Sonden 35 links und rechts eines Müllbehälters 12 gegenüberstehen. Der Müllbehälter 12 wird über eine Fußplatte 36 in nicht näher dargestellter Weise an den Sonden 35 vorbeibewegt, wodurch sein gesamter Inhalt auf Metall untersucht werden kann. Die Vorrichtung nach Fig. 4 kann ebenfalls an einem Müllfahrzeug im Bereich der Hubvorrichtung angeordnet werden, wobei das Abschirmblech 32 Störungen durch die Metallbestandteile des Müllfahrzeugs zuverlässig verhindert.

## Patentansprüche

1. Verfahren zur Untersuchung von in einem Müllbehälter (12) gesammeltem Müll nach Metallbestandteilen, dadurch gekennzeichnet, daß der Müllbehälter (12) beim Müllerzeuger vor der Entleerung und Abholung durch ein Müllsammelfahrzeug (10) mittels mindestens einer mit dem Fahrzeug verbundenen Metallsonde (13, 15) abgetastet wird und bei Detektieren von Metall ein elektrisches und/oder akustisches und/oder optisches Signal erzeugt wird.

2. Verfahren nach Anspruch 1, dadurch gekennzeichnet, daß bei Abholung des Mülls mit einem Fahrzeug (10) mit mindestens einer Hubvorrichtung (11) für Müllbehälter (12) beim Detektieren von Metall mit der mindestens einen Sonde (13, 15) eine Blockierung der jeweiligen Hubvorrichtung ausgelöst wird.

3. Verfahren nach Anspruch 1, dadurch gekennzeichnet, daß ein am Müllbehälter angeordneter Code zur Identifizierung des Müllerzeugers gelesen und die Anzahl der Metalldetektierungen in einem bestimmten Zeitraum je Müllerzeuger abgespeichert wird.

4. Müllfahrzeug, gekennzeichnet durch eine Vorrichtung zur Untersuchung von in Behältern (12) gesammeltem Müll nach Metallbestandteilen.

5. Müllfahrzeug nach Anspruch 6, dadurch gekennzeichnet, daß die Vorrichtung mindestens eine Metallsonde (13, 15) und eine Anzeigevorrichtung (25) aufweist.

6. Müllfahrzeug nach Anspruch 5, dadurch gekennzeichnet, daß die Metallsonde (13, 15) und die Anzeigeeinrichtung (25) an die Stromversorgung des Müllfahrzeugs anschließbar sind.

7. Müllfahrzeug nach Anspruch 5 oder 6, dadurch gekennzeichnet, daß die mindestens eine Metallsonde (13) als ein vom Müllfahrzeug (10) abnehmbares Handgerät ausgestaltet ist.

8. Müllfahrzeug nach einem der Ansprüche 5 bis 7, dadurch gekennzeichnet, daß die Metallsonde (15) im Bereich einer Müllbehälter-Hubvorrichtung (11) am Müllfahrzeug (10) oder an der Hubvorrichtung (11) selbst angeordnet ist.

9. Müllfahrzeug nach Anspruch 8, dadurch gekennzeichnet, daß die mindestens eine Metallsonde (15) beweglich am Müllfahrzeug (10) oder der Hubvorrichtung (11) geführt ist.

10. Müllfahrzeug nach Anspruch 5, 6, 8 oder 9, dadurch gekennzeichnet, daß die mindestens eine Metallsonde (15) mit der Antriebseinheit einer Hubvorrichtung (11) des Müllfahrzeugs (10) gekoppelt ist.

11. Müllfahrzeug nach einem der Ansprüche 5 bis 10, dadurch gekennzeichnet, daß die mindestens eine Metallsonde (13) ringförmig ausgebildet ist mit einem Durchmesser, der größer ist als der Außendurchmesser des Müllbehälters (12).

12. Müllfahrzeug nach einem der Ansprüche 5 bis 10, dadurch gekennzeichnet, daß die mindestens eine Metallsonde (15) stabförmig ausgebildet ist, wobei die Länge des Stabes mindestens der Höhe des Müllbehälters (12) entspricht.

13. Müllfahrzeug nach einem der Ansprüche 5 bis 10, dadurch gekennzeichnet, daß die mindestens eine Metallsonde (15) tellerförmig ausgebildet ist.

14. Müllfahrzeug nach einem der Ansprüche 5 bis 13, dadurch gekennzeichnet, daß die mindestens eine Metallsonde (13, 15) ein impulsförmiges oder kontinuierliches Wirbelstromfeld erzeugt.

15. Müllfahrzeug nach einem der Ansprüche 5 bis 13, dadurch gekennzeichnet, daß die mindestens eine Metallsonde (13, 15) den Müllbehälter (12) mit elektromagnetischen Wellen durchstrahlt.

16. Müllfahrzeug nach einem der Ansprüche 4 bis 15, dadurch gekennzeichnet, daß es Einrichtungen (32) zur Kompensation von Einflüssen von Metallgegenständen außerhalb des Müllbehälters (12) aufweist.

17. Müllfahrzeug nach einem der Ansprüche 4 bis 16, dadurch gekennzeichnet, daß sie eine Leseeinrichtung (20) zur Aufnahme eines Benutzer- und/oder Müllsortenidentifikationscodes an einem Müllbehälter (12) aufweist.

18. Müllfahrzeug nach Anspruch 17, dadurch gekennzeichnet, daß die Leseeinrichtung (20) und die mindestens eine Metallsonde (23) mit einer Datenverarbeitungseinrichtung (22) mit Speicher (24) verbunden ist.

19. Müllfahrzeug nach einem der Ansprüche 4 bis 18, dadurch gekennzeichnet, daß es mit einer Etiketten-Spendeeinrichtung (28) verbunden ist.

20. Müllfahrzeug nach einem der Ansprüche 5 bis 19, dadurch gekennzeichnet, daß die Empfindlichkeit der Metallsonde (23) und ihr Selektionsverhalten einstellbar sind.

## Claims

1. A process for checking refuse, which has been collected in a refuse container (12), for metal contents, **characterized in that** the refuse container (12) is screened at the refuse source prior to emptying and collection by a refuse collection vehicle (10), by means of at least one metal probe (13, 15) which is connected to the vehicle and which generates an electrical and/or acoustic and/or optical signal on detection of metal.

2. A process according to claim 1, **characterized in that**, on collection of the refuse by means of a vehicle (10) with at least one lifting mechanism (11) for refuse containers (12) the respective lifting mechanism is blocked on detection of metal by the at least one probe (13, 15).

3. A process according to claim 1, **characterized in that** a code attached to the refuse container for identification of the refuse source is read and the number of metal detections in a specified period of time per refuse source is stored.

4. A refuse vehicle, **characterized by** a device for examining refuse which has been collected in containers (12) for metal contents.

5. A refuse vehicle according to claim 6, **characterized in that** the device comprises at least one metal probe (13, 15) and an indicating device (25).

6. A refuse vehicle according to claim 5, **characterized in that** the metal probe (13, 15) and the indicating device (25) are connectible to the power supply of the refuse vehicle.

7. A refuse vehicle according to claim 5 or 6, **characterized in that** the at least one metal probe (13) is a hand tool which can be removed from the refuse vehicle (10).

8. A refuse vehicle according to one of claims 5 to 7, **characterized in that** the metal probe (15) is arranged on the refuse vehicle (10) in the area of a refuse-container lifting mechanism (11) or on the lifting mechanism (11) itself.

9. A refuse vehicle according to claim 8, **characterized in that** the at least one metal probe (15) is movably guided on the refuse vehicle (10) or on the lifting mechanism (11).

10. A refuse vehicle according to claim 5, 6, 8 or 9, **characterized in that** the at least one metal probe (15) is coupled to the drive unit of a lifting mechanism (11) of the refuse vehicle (10).

11. A refuse vehicle according to one of claims 5 to 10, **characterized in that** the at least one metal probe (13) is of annual design and with a diameter which is larger than the outside diameter of the refuse container (12).

12. A refuse vehicle according to one of claims 5 to 10, **characterized in that** the at least one metal probe (15) is of rodshaped design, and the length of the rod corresponds at least with the height of the refuse container (12).

13. A refuse vehicle according to one of claims 5 to 10, **characterized in that** the at least one metal probe (15) is of plateshaped design.

14. A refuse vehicle according to one of claims 5 to 13, **characterized in that** the at least one metal probe (13, 15) generates a pulsed or continuous eddy-current field.

15. A refuse vehicle according to one of claims 5 to 13, **characterized in that** the at least one metal probe (13, 15) passes electro-magnetic waves through the refuse container (12).

16. A refuse vehicle according to one of claims 4 to 15, **characterized in that** it comprises devices (32) for compensating influences of metal objects outside the refuse container (12).

17. A refuse vehicle according to one of claims 4 to 16, **characterized in that** it comprises a reading unit (20) for receiving a user and/or refuse-type identification code on a refuse container (12).

18. A refuse vehicle according to claim 17, **characterized in that** the reading unit (20) and the at least one metal probe (23) are connected to a data-processing unit (22) with a memory (24).

19. A refuse vehicle according to one of claims 4 to 18, **characterized in that** it is connected to a label dispensing device (28).

20. A refuse vehicle according to one of claims 5 to 19, **characterized in that** the sensitivity of the metal probe (23) and its selection behaviour are adjustable.

## Revendications

1. Procédé pour rechercher des éléments métalliques parmi des ordures collectées dans un conteneur d'ordures (12), caractérisé en ce que le conteneur d'ordures (12) est sondé chez le producteur d'ordures avant le vidage et l'enlèvement par un véhicule de collecte d'ordures (10) au moyen d'au moins une sonde de métal (13, 15) reliée au véhicule, et un signal électrique et/ou acoustique et/ou optique est produit lors de détection de métal.

2. Procédé selon la revendication 1, caractérisé en ce que lors de l'enlèvement des ordures avec un véhicule (10) avec au moins un dispositif de levage (11) de conteneur d'ordures (12), un blocage du dispositif de levage respectif est déclenché lors de la détection de métal avec ladite au moins une sonde (13, 15).

3. Procédé selon la revendication 1, caractérisé en ce qu'un code pour identification du producteur d'ordures disposé sur le conteneur d'ordures est lu et le nombre des détections de métal pendant une période déterminée par chaque producteur d'ordures est mémorisé.

4. Véhicule d'ordures, caractérisé par un dispositif pour rechercher des éléments métalliques parmi des ordures collectées dans des conteneurs (12).

5. Véhicule d'ordures selon la revendication 6, caractérisé en ce que le dispositif comprend au moins une sonde de métal (13, 15) et un dispositif d'affichage (25).

6. Véhicule d'ordures selon la revendication 5, caractérisé en ce que la sonde de métal (13, 15) et le dispositif d'affichage (25) peuvent être connectés à l'alimentation électrique du véhicule d'ordures.

7. Véhicule d'ordures selon la revendication 5 ou 6, caractérisé en ce que ladite au moins une sonde de métal (13) est configurée comme un appareil manuel séparable du véhicule d'ordures (10).

8. Véhicule d'ordures selon l'une des revendications 5 à 7, caractérisé en ce que la sonde de métal (15) est disposée dans la zone d'un dispositif de levage de conteneurs d'ordures (11) sur le véhicule d'ordures (10) ou sur le dispositif de levage (11) lui-même.

9. Véhicule d'ordures selon la revendication 8, caractérisé en ce que ladite au moins une sonde de métal (15) est mobile sur le véhicule d'ordures (10) ou le dispositif de levage (11).

10. Véhicule d'ordures selon la revendication 5, 6, 8 ou 9, caractérisé en ce que ladite au moins une sonde de métal (15) est couplée avec l'unité d'entraînement d'un dispositif de levage (11) du véhicule d'ordures (10).

11. Véhicule d'ordures (10) selon l'une des revendications 5 à 10, caractérisé en ce que ladite au moins une sonde de métal (13) est conçue de forme circulaire avec un diamètre qui est supérieur au diamètre extérieur du conteneur d'ordures (12).

12. Véhicule d'ordures selon l'une des revendications 5 à 10, caractérisé en ce que ladite au moins une sonde de métal (15) est conçue en forme de baguette, la longueur de la baguette correspondant au moins à la hauteur du conteneur d'ordures (12).

13. Véhicule d'ordures selon l'une des revendications 5 à 10, caractérisé en ce que ladite au moins une sonde de métal (15) est conçue en forme d'assiette.

14. Véhicule d'ordures selon l'une des revendications 5 à 13, caractérisé en ce que ladite au moins une sonde de métal (13, 15) produit un champ de courant de Foucault pulsé ou continu.

15. Véhicule d'ordures selon l'une des revendications 5 à 13, caractérisé en ce que ladite au moins une sonde de métal (13, 15) rayonne avec des ondes électromagnétiques à travers le conteneur d'ordures (12).

16. Véhicule d'ordures selon l'une des revendications 4 à 15, caractérisé en ce qu'il comprend des dispositifs (32) pour compenser des influences d'objets métalliques à l'extérieur du conteneur d'ordures (12).

17. Véhicule d'ordures selon l'une des revendications 4 à 16, caractérisé en ce qu'il comprend un dispositif de lecture (20) pour saisir un code d'identification d'utilisateur et/ou de sorte d'ordures sur un conteneur d'ordures (12)

18. Véhicule d'ordures selon la revendication 17, caractérisé en ce que le dispositif de lecture (20) et ladite au moins une sonde de métal (23) sont reliés à un dispositif de traitement de données (22) avec mémoire (24).

19. Véhicule d'ordures selon l'une des revendications 4 à 18, caractérisé en ce qu'il est relié à un dispositif de distribution d'étiquettes (28).

20. Véhicule d'ordures selon l'une des revendications 5 à 19, caractérisé en ce que la sensibilité de la sonde de métal (23) et sa sélectivité sont réglables.
